# EUROPÄISCHE PATENTSCHRIFT

(11) **EP 0 387 412 B1**
(45) Veröffentlichungstag und Bekanntmachung des Hinweises auf die Patenterteilung: **28.07.1993**
(21) Anmeldenummer: 89122877.7
(22) Anmeldetag: 12.12.1989
(51) Int. Cl.: B05C 11/04, B05C 11/10

(54) **Verfahren und Vorrichtung zum Beschichten von Materialbahnen, insbesondere von Papier- oder Kartonbahnen**
Process and device for coating webs, particularly paper or cardboard webs
Procédé et dispositif pour revêtir une bande en particulier une bande de papier ou de carton

(30) Priorität: 15.03.1989 DE 3908386
(43) Veröffentlichungstag der Anmeldung: 19.09.1990
(73) Patentinhaber: JAGENBERG Aktiengesellschaft, D-40476 Düsseldorf (DE)
(72) Erfinder: Knop, Reinhard, D-4630 Bochum 6 (DE); Müller, Georg, D-4040 Neuss (DE); Sommer, Herbert, D-4000 Düsseldorf 30 (DE)
(74) Vertreter: Thul, Hermann, Dipl.-Phys.

(56) Entgegenhaltungen:
- DE-A- 2 932 839

## Beschreibung

Die Erfindung betrifft ein Verfahren zum kontinuierlichen Beschichten einer um eine Gegenwalze geführten Materialbahn, insbesondere einer Papier- oder Kartonbahn, gemäß dem Oberbegriff des Patentanspruchs 1 und eine Vorrichtung gemäß dem Oberbegriff des Patentanspruchs 3.

Bei dem bekannten Verfahren zum Beschichten von Materialbahnen wird mit einem Auftragwerk (Walzen- oder Düsenauftragwerk) Beschichtungsmaterial im Überschuß auf die Bahn aufgebracht und anschließend mit einem Dosiersystem auf das gewünschte Strichgewicht dosiert. Die DE-PS 28 25 907 beschreibt eine Vorrichtung, die als Dosierelement ein Schabermesser aufweist, dessen Fuß in einem schwenkbaren Schaberbalken befestigt ist. Die Einstellung des Strichgewichts erfolgt über den Anpreßdruck des Schaber- messers an die Gegenwalze, der von der Vorspannung des Schabermessers bestimmt wird.

Beim Streichen von Papier- oder Kartonbahnen treten produktionsbedingte Schwankungen im Querprofil der Bahnen auf, die es erforderlich machen, den Anpreßdruck des Schabermessers über die Arbeitsbreite lokal unterschiedlich einzustellen, um einen gleichmäßigen Strich zu erhalten. Dazu kann in der Vorrichtung nach der DE-PS 28 25 907 eine das Schabermesser abstützende Abstützleiste über Zug- und Druckschrauben entlang der Unterstützungslinie einjustiert werden, je nachdem, ob das Strichgewicht an den entsprechenden Stellen zu hoch oder zu niedrig ist. Auf diese Weise lassen sich auch geometrische Fehler in der Schabermessereinspannung bzw. -abstützung, z.B. aufgrund von Eigendurchbiegung des Schaberbalkens, Fertigungsungenauigkeiten etc., die zu einer Änderung der Schabermessergeometrie und damit des Strichgewichts führen, kompensieren.

Aus der DE-A-29 32 839 ist ein gattungsgemäßes Verfahren bekannt, bei dem unerwünschte Durchbiegungen des Streichmessers mit Heizelementen kompensiert werden, die an bzw. in dem Rakelbalken ober- und unterhalb der Rakelbalkenachse einzeln und getrennt steuerbar angebracht sind. Die Durchbiegungen aufgrund des Eigengewichts des Rakelbalkens mit dem Streichmesser werden durch Einstellung einer Differenztemperatur des seitlichen Endes des Rakelbalkens zu dessen Mitte hin kompensiert und für die Produktionsdauer gehalten.

Die bekannten Verfahren und Vorrichtungen sind jedoch nicht in der Lage, veränderliche Fehler in der Strichgewichtsverteilung, die sich vorwiegend aufgrund von sich ändernden Temperaturen am Dosiersystem einstellen, auszugleichen. Insbesondere bei Schaberbalken aus schlecht wärmeleitendem Edelstahl führt eine einseitige Erwärmung zu Verformungen desselben, woraus eine ungleichmäßige Strichgewichtsverteilung resultiert. Eine einseitige Erwärmung des Schaberbalkens kann z.B. durch die erwärmte Streichfarbe und/oder das erwärmte Papier oder auch durch eine ungleichförmige Temperatur in der Umgebung, z.B. durch einen dicht angeordneten Trockner, bedingt sein.

Der Erfindung liegt die Aufgabe zugrunde, ein gattungsgemäßes Verfahren zu schaffen, mit dem sich auf einfache Weise eine gleichmäßige Strichgewichtsverteilung über die Arbeitsbreite einstellen läßt.

Eine weitere Aufgabe besteht darin, eine gattungsgemäße Vorrichtung zu schaffen, die auf konstruktiv einfache Weise einen Ausgleich von beim Betrieb sich ändernden Störgrößen auf die Strichgewichtsverteilung ermöglicht.

Die erste Aufgabe wird durch die Merkmale des Patentanspruchs 1 gelöst. Patentanspruch 3 löst die zweite Aufgabe.

Mit dem erfindungsgemäßen Verfahren läßt sich vorteilhaft der Einfluß von veränderlichen Störgrößen auf die Strichgewichtsverteilung minimieren, ohne die Störgrößen selbst bestimmen oder messen zu müssen.

Die Maßnahme nach Anspruch 2 bietet darüber hinaus die Möglichkeit, die auf einem geradlinigen Verlauf geregelte Strichgewichtsverteilung über die gesamte Arbeitsbreite gleichmäßig einzustellen.

Selbstregelnde Heizbänder nach Anspruch 4 bieten den Vorteil, daß sie einfach, platzsparend und preisgünstig zu montieren und gut zu regeln sind. Zusätzlich gewährleisten sie ohne aufwendige Regeleinrichtungen einen gleichmäßigen Temperaturverlauf über die Arbeitsbreite am Schaberbalken.

Die Patentansprüche 5 und 6 enthalten besonders vorteilhafte Vorrichtungen zur Durchführung eines Verfahrens nach Anspruch 1 oder 2.

Die Zeichnungen dienen zur Erläuterung der Erfindung anhand eines vereinfacht dargestellten Ausführungsbeispiels.

Es zeigen:
Fig. 1
   schematisch eine perspektivische Darstellung einer erfindungsgemäßen Beschichtungsvorrichtung,
Fig. 2
   eine perspektivische Darstellung eines Ausschnitts von Fig. 1 und
Fig. 3 a - c
   eine Darstellung der Strichgewichtsverteilung, wobei
   - Fig. 3 a: eine unkorrigierte,
   - Fig. 3 b: eine auf gradlinigen Verlauf geregelte und
   - Fig. 3 c: eine zusätzlich auf minimale Steigung geregelte Strichgewichtsverteilung zeigen.

Die in der Zeichnung dargestellte Streichvorrichtung nach der Erfindung dient zum Beschichten einer in Pfeilrichtung um eine Gegenwalze 1 geführten Materialbahn 2, insbesondere einer Papierbahn. Das von einem nicht dargestellten Auftragwerk im Überschuß auf die Bahn 1 aufgetragene Beschichtungsmaterial wird von dem nachfolgend beschriebenen Dosiersystem auf das gewünschte Strichgewicht dosiert.

Als Dosierelement enthält das Dosiersystem ein Schabermesser 3, das mit seiner Spitze an der Bahn 2 anliegt und mit seinem Fuß in einem Klemmbalken 4 befestigt ist. Der Klemmbalken 4 ist in einem Schaberbalken 5 mittels eines Spindelmotors 6 verstellbar gelagert, wobei die Bewegungsrichtung des Klemmbalkens 4 etwa 70°-80° gegen das Schabermesser 3 festgelegt ist. Oberhalb der Einklemmung des Schabermessers 3 ist an der der Gegenwalze 1 abgewandten Seite am Schaberbalken 5 eine Abstützleiste 7 befestigt, die mit über die Arbeitsbreite in regelmäßigen Abständen angeordneten Stellschrauben 8 auf ein bestimmtes Querprofil eingestellt werden kann.

Der Schaberbalken 5 ist in einem seitlichen Gestell 9 um die Anliegelinie der Schabermesserspitze an der Gegenwalze 1 (= Dosierlinie 10) zur Einstellung eines bestimmten Balkenwinkels (= Winkel zwischen der Tangente an die Gegenwalze 1 und dem unverformten Schabermesser) mittels eines Spindelhubwerks 11 schwenkbar aufgehängt. Das seitliche Gestell 9 ist gemeinsam mit dem Schaberbalken 5 um eine Achse 12 von der Gegenwalze 1 zum Reinigen oder zu einem Schabermesserwechsel wegschwenkbar. Zwei seitliche, unabhängig voneinander einstellbare Anschläge 13 begrenzen zum exakten Positionieren die Anschwenkbewegung des Schaberbalkens 5 an die Gegenwalze 1.Die Einstellung der Anschläge 13 erfolgt mittels Spindelhubwerken 14, die von einer Steuer- und Regeleinrichtung 15 verstellt werden.

An der rückwärtigen Wand 5.1 und der unteren Wand 5.2 des im Querschitt in etwa rechteckigen Schaberbalkens 5 sind über die gesamte Arbeitsbreite Heizbänder 16.1-16.5 befestigt, die von einer nicht dargestellten Stromquelle versorgt werden. Die Heizleistung der Heizbänder 16 wird in Abhängigkeit vom Querprofil des Strichgewichts von der Regeleinrichtung 15 geregelt. Die im Bereich der dem Schabermesser 3 gegenüberliegenden Kante des Schaberbalkens 5 angeordneten Heizbänder 16 sind besonders vorteilhaft sogenannte selbstregelnde Heizbänder, deren lokale Heizleistung sich selbsttätig in Abhängigkeit von der lokalen Temperatur einstellt. Diese Heizbänder 16 sind daher in der Lage, über die gesamte Arbeitsbreite ohne besonderen Regelaufwand an den beiden Seiten 5.1, 5.2 des Schaberbalkens 5 eine gleichmäßige Temperatur einzustellen. Selbstregelnde Heizbänder sind bekannt und werden z.B. von der Firma Raychem unter der Bezeichnung "Auto-Trace" vertrieben und sind in dem gleichnamigen Katalog dieser Firma beschrieben.

In der einfachsten Ausführungsform der Erfindung sind die Heizbänder 16 an eine gleichmäßige Stromquelle angeschlossen, um über die Arbeitsbreite eine gleichmäßige Temperatur an den Seiten 5.1, 5.2 des Schaberbalkens sicherzustellen. Die Stromabgabe an die Heizbänder 16 wird in Abhängigkeit von einer vorgewählten Temperaturdifferenz zwischen dem Schabermesser 3 und den Seiten 5.1, 5.2 eingestellt. Zur Messung der Temperaturdifferenz sind an der der Gegenwalze 1 zugewandten Seite des Klemmbalkens 4 und den Schaberbalkenseiten 5.1, 5.2 Temperaturmeßfühler angeordnet.

Bei einer erweiterten, bevorzugten Ausführungsform der Erfindung wird die Stromabgabe an die Heizbänder 16 und damit deren Heizleistung in Abhängigkeit vom Querprofil des Strichgewichts geregelt. Dazu wird in regelmäßigen Abständen über die Arbeitsbreite das jeweils aktuelle, lokale Strichgewicht gemessen und die Abweichung der Strichgewichtsverteilung von einer Geraden in festgelegten Teilabschnitten bestimmt, z.B. durch Integration der entsprechenden lokalen Strichgewichtswerte über die einzelnen Teilabschnitte. Die Messung des Querprofils des Strichgewichts erfolgt mit bekannten Meßgeräten; z.B. traversierende Meßgeräte, die das Strichgewicht über Strahlenabsorption bestimmen.

Erfahrungsgemäß weisen die Hüllkurven über die lokalen Strichgewichte häufig sogenannte Wannen- oder Bombageprofile auf, d.h. im mittleren Bereich der Streichmaschine treten positive oder negative Ausbauchungen der Hüllkurve auf (Figur 3 a). Die Regeleinrichtung steuert nun die Heizleistung der Heizbänder 16 derart, daß die Abweichung der Hüllkurve von einer Geraden minimal wird (Fig. 3 b). Dies wird durch den Effekt ermöglicht, daß sich der Schaberbalken 5 in Abhängigkeit von der Temperaturdifferenz zwischen seiner der Gegenwalze 1 zugewandten Seite und der abgewandten Seiten 5.1, 5.2 krümmt. Durch Aufheizen der abgewandten Seite 5.1, 5.2 lassen sich daher die seitlichen Enden relativ zur Mitte des Klemmbalkens 4 krümmen und somit die das Auftragsgewicht bestimmende Anpreßkraft der Schabermesserspitze an der Materialbahn 2 und die Schabermessergeometrie in den entsprechenden Bereichen beeinflussen. Mit der erfindungsgemäßen Regelung läßt sich somit sehr einfach und ohne aufwendige Messungen der einzelnen Ursachen über die Arbeitsbreite ein geradliniges Strichprofil einstellen.

Nach einer weiteren Ausgestaltung der Erfindung wird zusätzlich von der Regeleinrichtung 15 eine motorische Abstandseinstellung des Schaberbalkens 5 zu beiden Seiten der Streichvorrichtung geregelt. Dazu sind an beiden seitlichen Rändern der Streichvorrichtung Spindelhubwerke 14 angeordnet, die getrennt steuerbar sind, um den Schaberbalken 5 über die Arbeitsbreite durch Verstellung der Anschläge 13 in einem gewissen Bereich verkanten zu können. Bei dieser Ausführungsform der Erfindung wird, nachdem die Hüllkurve mittels der Heizbänder 16 in einen geradlinigen Verlauf gebracht wurde, von der Regeleinrichtung die Steigung dieser Geraden bestimmt, d.h. festgestellt, ob das Strichgewicht von einer Seite der Streichvorrichtung zur anderen zunimmt. In Abhängigkeit von der Steigung der Geraden werden nun die seitlichen Anschläge 13 mittels der Spindelhubwerke 14 relativ zueinander so bewegt, bis die Gerade mit der Steigung Null auf dem geforderten Strichgewicht verläuft (Fig. 3 c).

Bei den vorstehend beschriebenen Ausführungsbeispielen wurde als Dosierelement jeweils ein Schabermesser eingesetzt, der Einsatz anderer Dosierelemente z.B. Rollschaber oder einer Schaberleiste, die in einem Schaberbalken befestigt sind, ist ebenso möglich.

## Patentansprüche

1. Verfahren zum Beschichten einer um eine Gegenwalze (1) geführten Materialbahn (2), insbesondere einer Papier- oder Kartonbahn, bei dem
- Beschichtungsmaterial im Überschuß auf die Materialbahn (2) aufgetragen und anschließend von einem an der Materialbahn (2) anliegenden Dosierelement (3), insbesondere einem Schabermesser auf das gewünschte Strichgewicht dosiert wird,
- wobei das Dosierelement (3) an einem sich über die Arbeitsbreite erstreckenden Schaberbalken (5) befestigt ist und einer Verbiegung des Schaberbalkens (5) mit einer Heizeinrichtung entgegengewirkt wird, die am Schaberbalken (5) befestigt ist,
**dadurch gekennzeichnet,** daß quer über die Arbeitsbreite die Abweichung von einem geradlinigen Verlauf des Strichgewichts bestimmt und mit der Abweichung als Regelgröße die Heizleistung eines Heizbandes (16) geregelt wird, das durchgehend über die Arbeitsbreite an einer der Gegenwalze (1) abgewandten Seite (5.1, 5.2) des Schaberbalkens (5) befestigt ist.

2. Verfahren nach Anspruch 1, **dadurch gekennzeichnet,** daß zusätzlich die Steigung der geregelten Geraden der Strichgewichtsverteilung bestimmt und durch eine einseitige Verstellung des Dosierelementes (3) an einer Seite auf einen minimalen Wert geregelt wird.

3. Vorrichtung zum Beschichten einer um eine Gegenwalze (1) geführten Materialbahn (2), insbesondere einer Papier- oder Kartonbahn,
mit einem Dosierelement, insbesondere einem elastischen Schabermesser (3), dessen Fuß in einem schwenkbaren Schaberbalken (5) befestigt ist, und mit einer am Schaberbalken (5) befestigten Heizeinrichtung, um einer Verbiegung des Schaberbalkens (5) entgegenzuwirken,
**dadurch gekennzeichnet,** daß an einer der Gegenwalze (1) abgewandten Seite (5.1, 5.2) des Schaberbalkens (5) zumindest ein über die Arbeitsbreite durchgehendes Heizband (16) befestigt ist.

4. Vorrichtung nach Anspruch 3, **dadurch gekennzeichnet,** daß die Heizbänder (16) selbstregelnd sind.

5. Vorrichtung nach Anspruch 4, **gekennzeichnet durch** eine Einrichtung zur Bestimmung der Strichgewichtsverteilung quer über die Arbeitsbreite und durch eine Regeleinrichtung (15), die mit der Größe der Abweichung der Strichgewichtsverteilung von einer Geraden als Regelgröße und der Heizleistung der Heizbänder (16) als Stellgröße einen geradlinigen Verlauf der Strichgewichtsverteilung regelt.

6. Vorrichtung nach Anspruch 5, **dadurch gekennzeichnet,** daß an beiden Seiten der Vorrichtung Verstellelemente (14) zum unabhängigen Verstellen des Abstandes des Dosierelementes (3) von der Gegenwalze (1) angeordnet sind und dadurch, daß die Regeleinrichtung (15) zusätzlich durch einseitige Verstellung des Dosierelementes (3) die Steigung der Geraden der Strichgewichtsverteilung minimiert.

## Claims

1. Method of coating a web of material (2), particularly a web of paper or cardboard, guided around a backing roll (1), wherein an excess of coating material is applied to the web of material (2) and then dosed to the desired coating weight by means of a dosing member (3), particularly a doctor knife, lying against the web of material (2), the dosing member (3) being fastened to a doctor beam (5) extending over the working width and bending of the doctor beam (5) being counteracted with the aid of a heating device fastened to the doctor beam (5), characterised in that the deviation from a rectilinear pattern of the coating weight is determined transversely over the working width and, with the deviation as controlled variable, the heating power of a heating band (16), which is fastened continuously over the working width on a side (5.1, 5.2), facing away from the backing roll (1), of the doctor beam (5), is regulated.

2. Method according to Claim 1, characterised in that in addition the slope of the regulated straight line of the coating weight distribution is determined and is regulated to a minimum value by one-sided adjustment of the dosing member (3) on one side.

3. Apparatus for coating a web of material (2), particularly a web of paper or cardboard, guided around a backing roll (1), which apparatus is provided with a dosing member, particularly an elastic doctor knife (3), the foot of which is fastened in a swivellable doctor beam (5), and with a heating device fastened on the doctor beam (5) and serving to counteract bending of the doctor beam (5), characterised in that at least one heating band (16) extending over the entire working width is fastened on a side (5.1, 5.2), facing away from the backing roll (1), of the doctor beam (5).

4. Apparatus according to Claim 3, characterised in that the heating bands (16) are self-regulating.

5. Apparatus according to Claim 4, characterised by a device for determining the coating weight distribution transversely over the working width and by a regulating device (15) which, with the magnitude of the deviation of the coating weight distribution from a straight line as controlled variable and the heating power of the heating bands (16) as correcting variable, regulates a rectilinear pattern of the coating weight distribution.

6. Apparatus according to Claim 5, characterised in that adjusting members (14) for independently adjusting the distance between the dosing member (3) and the backing roll (1) are disposed on both sides of the apparatus, and in that the regulating device (15) additionally minimises the slope of the straight line of the coating weight distribution by one-sided adjustment of the dosing member (3).

## Revendications

1. Procédé d'enduction d'une bande de matériau (2) entraînée autour d'un rouleau conjugué (1), en particulier d'une bande de papier ou de carton, dans lequel
- du matériau d'enduction est appliqué en excès sur la bande de matériau (2) et est ensuite dosé au poids souhaité pour la couche à l'aide d'un élément de dosage (3) appliqué contre la bande de matériau (2), en particulier une lame de racloir,
- l'élément de dosage (3) étant fixé à une barre de racloir (5) s'étendant sur la largeur de travail, et agit à l'encontre d'une courbure de la barre de racloir (5) à l'aide d'une installation de chauffage, qui est fixée à la barre de racloir (5), caractérisé en ce que, transversalement à la largeur
de travail, on mesure l'écartement par rapport à une progression rectiligne du poids de la couche et en ce que la puissance de chauffe d'un ruban de chauffe (16) est réglée en prenant l'écartement comme grandeur de réglage, le ruban de chauffe étant fixé sur toute la largeur de travail, à l'une des faces (5.1, 5.2) de la barre de racloir (5) opposée au rouleau conjugué (1).

2. Procédé selon la revendication 1, caractérisé en ce qu'en outre l'inclinaison de la droite réglée de la répartition du poids de la couche est déterminée et en ce qu'elle est réglée à une valeur minimale par un ajustement unilatéral de l'élément de dosage (3) d'un côté.

3. Dispositif d'enduction d'une bande de matériau (2) entraînée autour d'un rouleau conjugué (1), en particulier'd'une bande de papier ou de carton, avec un élément de dosage, en particulier une lame de racloir élastique (3), dont la base est fixée dans une barre de racloir oscillante (5), et avec une installation de chauffage fixée à la barre de racloir (5), afin d'agir à l'encontre d'une courbure de la barre de racloir (5),
caractérisé en ce qu'au moins un ruban de chauffe (16) traversant est fixé à la face (5.1, 5.2) de la barre de racloir (5) opposée au rouleau conjugué (1) sur la largeur de travail.

4. Dispositif selon la revendication 3, caractérisé en ce que les rubans de chauffe (16) sont autorégulés.

5. Dispositif selon la revendication 4, caractérisé par une installation pour déterminer la répartition du poids de la couche transversalement sur la largeur de travail, et par une installation de réglage (15), qui règle la progression linéaire de la répartition du poids de la couche, en prenant la valeur de l'écartement de la répartition du poids de la couche par rapport à une ligne droite en tant que grandeur de réglage, et en prenant la puissance de chauffe des rubans de chauffe (16) en tant que grandeur d'ajustage.

6. Dispositif selon la revendication 5, caractérisé en ce que des éléments d'ajustage (14) sont disposés des deux côtés du dispositif pour le réglage indépendant de la distance de l'élément de dosage (3) au rouleau conjugué (1), et en ce que l'installation de réglage (15) minimise en outre l'inclinaison de la ligne droite de la répartition du poids de la couche par réglage unilatéral de l'élément de dosage (3).
